# DEMANDE DE BREVET EUROPEEN

(11) **EP 4 659 618 A1**
(43) Date de publication de la demande: **10.12.2025**
(21) Numéro de dépôt: 24179599.6
(22) Date de dépôt: 03.06.2024
(51) Int. Cl.: A44C 5/10

(54) **BRACELET D'UNE MONTRE OU D'UN ARTICLE DE BIJOUTERIE OU DE JOAILLERIE, FORMÉ PAR UN ASSEMBLAGE DE MAILLONS**

(71) Demandeur: Comadur S.A., 2400 Le Locle (CH)
(72) Inventeur: JACQUOT, Emmanuel, 25570 Grand'Combe-Châteleu (FR); BOURCET, Laurent, 25470 Belfays (FR)
(74) Mandataire: ICB SA

(57) **Abrégé**

L'invention concerne un bracelet comprenant une pluralité d'ensembles articulés (10) formés par deux maillons centraux (13) solidarisés l'un à l'autre par des premier et second maillons latéraux (11, 12) entre lesquels les maillons centraux (13) sont interposés, le premier maillon latéral (11) comprenant deux goupilles (111) chacune engagée dans un trou (131) s'étendant à travers un des maillons centraux (13), chaque goupille (111) étant fixée à une douille (121) dont est dotée le second maillon latéral (12), chaque douille (121) comprenant deux zones de fixation (123) distinctes par chacune desquelles la goupille (111) est chassée dans la douille (121).

## Description

### Domaine technique de l'invention

L'invention se rapporte à un bracelet d'une montre ou d'un article de bijouterie ou de joaillerie, formé par un assemblage d'ensembles articulés.

### Arrière-plan technologique

Les bracelets comprenant des assemblages de maillons avec au moins une partie des maillons réalisée dans un matériau dur tel que le diamant ou la céramique sont bien connus de l'état de la technique. De tels bracelets sont par exemple décrits par les documents EP2803286 et EP2057914.

Un bracelet à trois rangs comporte une pluralité de maillons latéraux entre lesquels sont interposés des maillons centraux. Les maillons latéraux comprennent généralement chacun un trou borgne et le maillon central comporte un trou traversant. Une goupille est engagée dans le trou traversant des maillons centraux et comprend à une extrémité un filet coopérant avec un taraudage ménagé dans le trou borgne d'un des maillons latéraux. A son autre extrémité, la goupille est chassée et éventuellement soudée au sein d'une douille vissée dans le trou borgne de l'autre maillon latéral.

Cette solution d'assemblage permet de solidariser les trois rangs de maillons sans déformation plastique des maillons latéraux, tout en assurant une fixation permanente des maillons les uns avec les autres.

Toutefois, il a été constaté qu'en présence d'un certain niveau de contrainte en traction sur les maillons latéraux, les goupilles sont dégagées des douilles. Il existe donc un besoin d'augmenter la résistance aux efforts de l'assemblage des maillons entre eux.

### Résumé de l'invention

L'invention résout les inconvénients précités et concerne, à cet effet, un bracelet comprenant une pluralité d'ensembles articulés formés par deux maillons centraux solidarisés l'un à l'autre par des premier et second maillons latéraux entre lesquels les maillons centraux sont interposés. Le premier maillon latéral comprend deux goupilles chacune engagée dans un trou s'étendant à travers un des maillons centraux, chaque goupille étant fixée à une douille dont est dotée le second maillon latéral. Chaque douille comprend deux zones de fixation distinctes par chacune desquelles la goupille est chassée dans la douille.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, les douilles s'étendent dans les maillons centraux par une partie distale et s'étendent dans le second maillon par une partie proximale.

Dans des modes particuliers de réalisation, les parties proximale et distale présentent chacune l'une des zones de fixation.

Dans des modes particuliers de réalisation, l'une des zones de fixation est formée par un bossage radial de la douille configuré pour appliquer des efforts de serrage sur la goupille, le bossage présentant une forme de section convexe.

Dans des modes particuliers de réalisation, l'une des zones de fixation est formée par un collet configuré pour appliquer des efforts de serrage sur la goupille, le collet étant formé par une réduction constante de la section transversale de la douille.

Dans des modes particuliers de réalisation, les goupilles comprennent une partie proximale et une partie distale coopérant chacune avec une zone de fixation différente de la douille, la partie distale présentant une section transversale plus faible que la section transversale de la partie proximale, la goupille présentant un diamètre interne au niveau du bossage plus important qu'au niveau du collet.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue en perspective éclatée d'un ensemble articulé pour la réalisation d'un bracelet dans un exemple préféré de réalisation de l'invention,
- la figure 2 représente une vue en coupe transversale d'un ensemble articulé selon la figure 1,
- la figure 3 représente une vue en coupe longitudinale d'une douille d'un ensemble selon la figure 1.

On note que les figures ne sont pas nécessairement dessinées à l'échelle pour des raisons de clarté.

### Description détaillée de l'invention

La présente invention se rapporte à un bracelet d'une montre ou d'un article de bijouterie ou de joaillerie comprenant plusieurs ensembles articulés 10 formés par deux maillons centraux 13 solidarisés l'un à l'autre par deux maillons latéraux 11 et 12 opposés, comme le montre la figure 1.

Le bracelet selon l'invention est particulièrement adapté à ce que les maillons latéraux 11 et 12 et centraux 13 présentent un corps 130 réalisé en matériau céramique, mais l'invention n'est pas limitée à l'usage d'un tel matériau.

Dans l'exemple préféré de réalisation de l'invention, le premier maillon latéral 11 comporte un corps 110 auquel sont fixées sans degré de liberté deux goupilles 111. En particulier, le corps 110 du premier maillon latéral 11 comprend deux évidements 112 recevant chacun une goupille 111 avec laquelle il coopère selon une liaison hélicoïdale. Chaque goupille 111 est préférentiellement également collée dans l'évidement 112 avec lequel elle coopère.

Comme visible sur la figure 1, les goupilles 111 s'étendent parallèlement l'une de l'autre.

Dans l'exemple préféré de réalisation de l'invention, le second maillon latéral 12 comporte un corps 120 auquel sont fixées sans degré de liberté deux douilles 121. En particulier, le corps 120 du second maillon latéral 12 comprend deux évidements 122 recevant chacun une douille 121 avec laquelle il coopère selon une liaison hélicoïdale. Chaque douille 121 est préférentiellement également collée dans l'évidement 122 avec lequel elle coopère.

Les douilles 121 s'étendent parallèlement l'une de l'autre, de façon analogue aux goupilles 111.

Comme visible sur les figures 1 et 2, les goupilles 111 et les douilles 121 sont destinées à coopérer les unes avec les autres de sorte à assurer l'assemblage des premier et second maillons latéraux 11 et 12 et des maillons centraux 13 les uns avec les autres pour former un ensemble articulé 10. Cette coopération est décrite en détail dans la suite du texte.

Préférentiellement, les goupilles 111 sont réalisées en titane, de même que les douilles 121. L'utilisation du titane pour constituer les goupilles 111 et les douilles 121 présente notamment l'avantage de réaliser une fixation plus rigide des maillons qu'avec l'usage de l'acier et donc permet une meilleure tenue aux contraintes mécaniques de l'ensemble articulé 10.

Chaque maillon central 13 comporte deux trous 131 traversant, visibles sur les figures 1 et 2, à travers chacun desquels est engagée une des goupilles 111. En particulier, les goupilles 111 du premier maillon latéral 11 sont destinées à être engagées respectivement dans des trous 131 de deux maillons centraux 13 différents pour former un ensemble articulé 10. Il va de soi que les goupilles 111 et les trous 131 sont dimensionnés de sorte à permettre une mobilité en rotation des maillons centraux 13 par rapport aux premier et second maillons latéraux 11 et 12.

Dans l'exemple de réalisation de l'invention représenté sur les figures, chaque goupille 111 est réalisée de manière monobloc et présente trois portions successives. Plus précisément, comme le montre la figure 2 en détail, chaque goupille 111 présente une première portion 113 par laquelle elle est fixée au premier maillon latéral 11, une deuxième portion 114 prolongeant la première portion 113 et engagée dans un trou 131 du maillon central 13 avec un jeu mécanique autorisant un degré de liberté en rotation, et une troisième portion 115 prolongeant la deuxième portion 114 et liée sans degré de liberté avec la douille 121.

Chaque douille 121 est configurée pour coopérer avec une goupille 111 par deux zones de fixation 123 distinctes visibles en détail sur la figure 3 et au niveau de chacune desquelles la goupille 111 est chassée. La troisième portion 115 de chaque goupille 111 comprend à cet effet deux parties, parmi lesquelles une partie proximale 1150 et une partie distale 1151, coopérant chacune avec une zone de fixation 123 différente de la douille 121. Comme visible sur les figures 1 et 2, la partie distale 1151 présente une section transversale plus faible que la section transversale de la partie proximale 1150, de sorte à faciliter l'engagement de la goupille 111 dans la douille 121.

Dans l'exemple préféré de réalisation de l'invention et tel que visible sur la figure 3, l'une des zones de fixation 123 est formée par un bossage 124 radial de la douille 121 configuré pour appliquer des efforts de serrage sur la partie proximale 1150 de la goupille 111. Le bossage 124 est caractérisé par une forme de section convexe.

En outre, l'autre zone de fixation 123 de la douille 121 est formée par un collet 125 configuré pour appliquer des efforts de serrage sur la partie distale 1151 de la goupille 111. Le collet 125 est caractérisé par une réduction constante de la section transversale de la douille 121, la zone de contact entre la douille 121 et la goupille 111 matérialisant alors une surface cylindrique droite.

On comprend ici que la zone de contact entre le bossage 124 et la goupille 111 est plus restreinte que celle entre le collet 125 et la goupille 111. Ainsi, les efforts de serrage appliqués par le collet 125 sur la goupille 111 sont davantage répartis sur cette dernière que ceux appliqués par le bossage 124.

Par ailleurs, il y a lieu de noter que le diamètre interne de la goupille 111 au niveau du bossage 124 est plus important qu'au niveau du collet 125, de sorte à faciliter le chassage de la goupille 111 dans la douille 121.

Comme le montrent les figures 2 et 3 notamment, les douilles 121 présentent avantageusement une partie proximale 1211 par laquelle elles s'étendent dans le second maillon latéral 12 et une partie distale 1212 par laquelle elles s'étendent dans un des trous 131 d'un maillon central 13. La partie distale 1212 est ajustée dans le trou 131 avec un jeu mécanique autorisant un degré de liberté en rotation de la douille 121 par rapport au maillon central 13. Les parties proximale et distale 1211 et 1212 présentent chacune l'une des zones de fixation 123, comme visible sur la vue en coupe de la figure 3. Ces dispositions permettent d'augmenter considérablement la résistance de l'ensemble articulé 10 aux contraintes mécaniques, en particulier aux contraintes en traction.

Avantageusement, le bossage 124 est agencé sur la partie distale 1212 de la douille 121 et le collet 125 sur la partie proximale 1211. Cette caractéristique participe à faciliter le chassage de la goupille 111 dans la douille 121.

Il est à noter que, dans le bracelet selon l'invention, les goupilles 111 sont préférentiellement toutes identiques, de même que les douilles 121.

On comprend de ce qui précède que l'assemblage d'un ensemble articulé 10 est réalisé en fixant, dans un premier temps, les goupilles 111 avec le corps 110 du premier maillon latéral 11 et les douilles 121 avec le corps 120 du second maillon latéral 12. Les douilles 121 sont ensuite engagées dans les trous 131 traversant de maillons centraux 13 différents, puis chacune des goupilles 111 est engagée dans un desdits trous 131, jusqu'à pénétrer dans une douille 121 dans laquelle elle se trouve alors chassée. A l'issu de cette étape, un ensemble articulé 10 est formé.

La présente invention ne se limite pas aux exemples illustrés mais est susceptible de diverses variantes et modifications à la portée de l'homme du métier. En particulier, le nombre de maillons centraux 13 et latéraux 11 et 12 composant un ensemble articlé selon l'invention peut varier. Par ailleurs, les douilles 121 et les goupilles 111 peuvent être fixées aux maillons latéraux 11 et 12 par tout moyen de fixation approprié tel que des dispositifs du type à baïonnette, etc.

De plus, le nombre, les dimensions et la géométrie des éléments pour chaque ensemble articulé 10 peuvent différer sans que les avantages de l'invention ne soient perdus.

## Revendications

1. Bracelet comprenant une pluralité d'ensembles articulés (10) formés par deux maillons centraux (13) solidarisés l'un à l'autre par des premier et second maillons latéraux (11, 12) entre lesquels les maillons centraux (13) sont interposés, le premier maillon latéral (11) comprenant deux goupilles (111) chacune engagée dans un trou (131) s'étendant à travers un des maillons centraux (13), chaque goupille (111) étant fixée à une douille (121) dont est dotée le second maillon latéral (12), le bracelet étant **caractérisé en ce que** chaque douille (121) comprend deux zones de fixation (123) distinctes par chacune desquelles la goupille (111) est chassée dans la douille (121).

2. Bracelet selon la revendication 1, dans lequel les douilles (121) s'étendent dans les maillons centraux (13) par une partie distale (1212) et s'étendent dans le second maillon (12) par une partie proximale (1211).

3. Bracelet selon la revendication 2, dans lequel les parties proximale et distale (1211, 1212) présentent chacune l'une des zones de fixation (123).

4. Bracelet selon l'une des revendications 1 à 3, dans lequel l'une des zones de fixation (123) est formée par un bossage (124) radial de la douille (121) configuré pour appliquer des efforts de serrage sur la goupille (111), le bossage (124) présentant une forme de section convexe.

5. Bracelet selon l'une des revendications 1 à 4, dans lequel l'une des zones de fixation (123) est formée par un collet (125) configuré pour appliquer des efforts de serrage sur la goupille (111), le collet (125) étant formé par une réduction constante de la section transversale de la douille (121).

6. Bracelet selon les revendications 4 et 5, dans lequel les goupilles (111) comprennent une partie proximale (1150) et une partie distale (1151) coopérant chacune avec une zone de fixation (123) différente de la douille (121), la partie distale (1151) présentant une section transversale plus faible que la section transversale de la partie proximale (1150), la goupille (111) présentant un diamètre interne au niveau du bossage (124) plus important qu'au niveau du collet (125).
